# EUROPÄISCHE PATENTSCHRIFT

(11) **EP 0 687 128 B1**
(45) Veröffentlichungstag und Bekanntmachung des Hinweises auf die Patenterteilung: **19.04.2000**
(21) Anmeldenummer: 95107541.5
(22) Anmeldetag: 18.05.1995
(51) Int. Cl.: H04R 9/04

(54) **Schwingspule und Verfahren zu ihrer Herstellung**
Voice coil and method for production thereof
Bobine mobile et méthode pour sa fabrication

(30) Priorität: 01.06.1994 DE 4419252
(43) Veröffentlichungstag der Anmeldung: 13.12.1995
(73) Patentinhaber: Harman Audio Electronic Systems GmbH, 94315 Straubing (DE)
(72) Erfinder: Geisenberger, Stefan, D-94315 Straubing (DE)
(74) Vertreter: Patentanwälte Westphal, Mussgnug & Partner

(56) Entgegenhaltungen:
- EP-A- 0 112 559
- US-A- 3 963 882
- US-A- 5 027 412
- US-A- 5 091 028
- PATENT ABSTRACTS OF JAPAN vol. 15 no. 54 (E-1031) ,8.Februar 1991 & JP-A-02 283200 (MATSISHITA) 20.November 1990,

## Beschreibung

### Technisches Gebiet

Die Erfindung befaßt sich mit der Herstellung von Schwingspulen für Lautsprecher, insbesondere mit der hochtemperaturfesten Verbindung der einzelnen Drahtwindungen der Schwingspule miteinander bzw. mit einem schwingspulenträger.

Eine solche Anordnung ist aus der US-A- 5 091 028 bekannt, welche auch die Merkmale des Oberbegriffs des Anspruchs 1 offenbart.

### Stand der Technik

Gemäß dem Stand der Technik werden Schwingspulen von Lautsprechern allgemein so gebildet, daß ein metallischer, zumeist aus Kupfer gebildeter Spulendraht zunächst mit einer Isolierschicht und dann mit einer Backlackschicht ummantelt wird, bevor dieser Draht zur Ausbildung der Schwingspule um einen Träger gewickelt wird. Je nach Ausbildung kann es sich bei dem Träger um einen sogenannten Schwingspulenträger handeln, der, wenn er mit der Schwingspule versehen ist, mit der Lautsprechermembran verbunden wird. Sofern die Ausbildung einer schwingspulenträgerfreien Schwingspule gewünscht ist, hat der Träger nur die Funktion eines Wickeldorns, von welchem die Schwingspule nach ihrer Herstellung abgezogen und als solche mit der Lautsprechermembran verbunden wird.

Beiden Ausführungen ist gemein, daß, wenn die Windungen um den entsprechenden Träger gewickelt sind, diese einem Temperaturprozeß unterzogen werden, um eine Verbindung der Windungen miteinander und/oder dem Schwingspulenträger herzustellen. Dieser Temperaturprozeß kann so ausgestaltet sein, daß zunächst mittels eines Stromstoßes durch die Spulenwicklung eine Vorfixierung erreicht wird und dann zum Herstellen der endgültigen Festigkeit der über den Backlack hergestellten Verbindung die Schwingspule einem Temperprozeß unterzogen wird. Sofern die um den jeweiligen Träger gewundene Spulenwicklung schon eine genügende Stabilität besitzt, kann vor Ausführung des Temperprozesses die Vorfixierung durch den Stromstoß auch entfallen.

Bei dieser Verfahrensführung wird aber als nachteilig empfunden, daß der Temperprozeß relativ lange, d. h. etwa eine Stunde dauert. Ferner wird als nachteilig erachtet, daß derart ausgebildete Schwingspulen unter mechanischer Beanspruchung nur bis etwa 150 Grad Celsius temperaturstabil sind. Werden Backspulen oberhalb des genannten Temperaturbereichs betrieben, kann dies zu einem Ablösen der Spulendrähte führen. Da aber Lautsprecher und somit auch Schwingspulen in neueren Anwendungen bei weit höheren Temperaturen arbeiten sollen, sind derartig ausgebildete (Backlack-) Schwingspulen nicht mehr einsetztbar.

Daher liegt der Erfindung die Aufgabe zu Grunde, eine Schwingspule anzugeben, welche bis etwa 400 Grad Celsius temperaturstabil ist, sowie ein Herstellverfahren für Schwingspulen anzugeben, nach welchem hochtemperaturfeste Schwingspulen schnell und weniger energieintensiv ausgebildet werden können.

### Darstellung der Erfindung

Diese Aufgabe wird in vorrichtungsmäßiger Hinsicht durch die Merkmale von Anspruch 1 und in verfahrensmäßiger Hinsicht durch die Merkmale gemäß Anspruch 5 gelöst. Vorteilhafte Aus- und Weiterbildungen der Erfindung sind den Ansprüchen 2 bis 4 bzw. 6 bis 8 entnehmbar.

Wird gemäß Anspruch 1 die auch beim Stand der Technik bekannte Isolierschicht des Schwingspulendrahtes aus einem hochtemperaturfesten Polymer-Material gebildet und sind die miteinander in Berührung stehenden Bereiche der Isolierschichten der verschiedenen Windungen der Spule miteinander ultraschallverschweißt, ist eine hochtemperaturfeste Verbindung der Windungen der Spule gegeben, ohne daß eine weitere Beschichtung der Isolierung des Schwingspulendrahtes mit Backlack notwendig ist.

Ist der Spulendraht mit der in Anspruch 1 angegeben Isolierung beschichtet und gemäß Anspruch 2 um einen Schwingspulenträger gewunden, kann die Isolierung auch zur Verbindung der Spule mit dem Schwingspulenträger genutzt werden, ohne daß der Schwingspulenträger eine besondere Beschichtung zur Herstellung der Verbindung aufweist.

Ist gemäß Anspruch 3 auch der Schwingspulenträger zumindest in dem Bereich, welcher mit den Windungen der Spule versehen wird, ebenfalls mit einem hochtemperaturfesten Polymer-Material beschichtet, lassen sich die Schwingspulendrähte mit dem Schwingspulenträger unter Anwendung der Ultraschallschweißtechnik besonders fest und hochtemperaturfest (bis etwa 400 Grad Celsius) miteinander verbinden.

Besonders gute Ergebnisse werden erzielt, wenn - wie in Anspruch 4 angegeben - die Beschichtung von Schwingspulendraht und/oder Schwingspulenträgern aus einem Amid-Imid-Polymer-Material gebildet wird.

Die in Anspruch 5 angegebene Schrittfolge zur Herstellung einer Schwingspule zeigt deutlich, daß die nach dem Stand der Technik erforderliche Beschichtung der Isolierung des Schwingspulendrahtes mit Backlack entfallen kann. Da außerdem die Verbindung der Schwingspulendrähte miteinander durch Anwendung der Ultraschallschweißtechnik erfolgt, entfällt ein sonst erforderlicher und langwieriger Temperprozeß.

Die Verfahrensführung ist weiter vereinfacht, wenn gemäß Anspruch 6 entweder die Gegenelektrode oder die Sonotrode der Ultraschallschweißanordnung den Wickeldorn zur Ausbildung der Schwingspule bildet.

Sollen Schwingspulen ausgebildet werden, die einen Schwingspulenträger aufweisen, ist es notwendig auf den Wickeldorn einen Schwingspulenträger aufzuschieben, bevor die Wicklung ausgeführt wird.

Eine besonders gute und hochtemperaturfeste Verbindung zwischen Schwingspulendraht und Schwingspulenträger ist dann erreicht, wenn zumindest der Bereich des Schwingspulenträgers, welcher mit dem Schwingspulendraht bewickelt wird, mit einem hochtemperaturfesten Polymer-Material beschichtet wird. In diesem Zusammenhang sei darauf hingewiesen, daß auch nach dem Stand der Technik die Schwingspulenträger, welche bei der Backlacktechnik Verwendung finden, eine Backlackbeschichtung aufweisen können.

### Kurze Darstellung der Figuren

Es zeigen:
- Figur 1: einen Schnitt durch einen Schwingspulenträger;
- Figur 2: einen Schnitt durch eine Verschweißanordnung; und
- Figur 3: eine weitere Darstellung gemäß Figur 2.

### Wege zum Ausführen der Erfindung

Die Erfindung soll nun anhand der Figuren näher erläutert werden.

Mit Figur 1 ist ein Schnitt durch einen Schwingspulenträger 10 quer zur senkrecht zur Papierebene verlaufenden Lautsprecherachse 11 gezeigt. Dieser Schwingspulenträger ist rohrförmig ausgebildet und besteht vorliegend aus Aluminium. Schon an dieser Stelle sei darauf hingewiesen, daß die Ausführbarkeit der Erfindung weder auf die Verwendung eines Schwingspulenträgers 10 noch auf die Verwendung von Aluminium als Werkstoff für den Schwingspulenträger 10 beschränkt ist. Auch ist die Anwendbarkeit der erfindungsgemäß gebildeten Anordnungen nicht auf Anwendungen beschränkt, bei denen Temperaturen von über 150 Grad Celsius vorherrschend sind.

Um den Außenmantel 12 des Schwingspulenträgers 10 ist der Schwingspulendraht 13 gewickelt, welcher die Spule 14 (in Figur 1 nicht dargestellt) des Lautsprechers bildet. Deutlich ist dem in Figur 1 gezeigten Ausführungsbeispiel entnehmbar, daß der Schwingspulendraht 13 in zwei Lagen um den Außenmantel 12 des Schwingspulenträgers 10 gewickelt ist.

Der Schwingspulendraht 13, welcher vorliegend aus Kupfer gebildet ist, weist einen Durchmesser D von etwa 250 µm auf und ist mit einer Isolierschicht 15 ummantelt. Die Dicke d dieser Isolierschicht 15 beträgt etwa 50 µm. Diese Isolierschicht ist vorliegend aus einem hochtemperaturfesten Amid-Imid-Polymer-Material gebildet. Mit diesem bis etwa 400 Grad Celsius temperaturfestem Amid-Imid-Polymer-Material ist auch der Außenmantel 12 des Schwingspulenträgers 10 beschichtet. Diese mit 16 bezeichnete Isolierschicht ist nur in dem Bereich auf dem Außenmantel 12 des Schwingspulenträgers 10 ausgebildet, welcher von den Schwingspulendrähten 13 bzw. der Spule 14 ummantelt ist, und hat ebenfalls eine Dicke von 50 µm.

Figur 1, welche den Schwingspulenträger 10 im bewickelten Zustand zeigt, macht deutlich, daß nachdem der Schwingspulendraht 13 um den Schwingspulenträger 10 gewickelt ist, die Isolierschichten 15, 16 aneinander liegen. Um eine hochtemperaturfeste und stabile Verbindung der bis zu diesem Zeitpunkt nur gewickelten Spulendrähte 13 miteinander und mit dem Schwingspulenträger 10 zu bewirken, werden die Isolierschichten 15, 16 miteinander ultraschallverschweißt. Zur Realisierung der Ultraschallverschweißung einer Ausführung gemäß Figur 1 und zur Sicherstellung einer ausreichenden Isolierung der Spulendrähte 13 nach dem Verschweißen sollte die Dicke d der Isolierschicht 15 und der Isolierschicht 16 nicht unterhalb von 20 µm liegen.

Der Verbindungsvorgang von Schwingspulenträger 10 und gewickelter Spule 14 ist in Figur 2 näher gezeigt. Der rohrförmige Schwingspulenträger 10 ist in eine Halterung 17 eingesetzt. Diese Halterung ummantelt den Außenmantel 12 des Schwingspulenträgers 10 bis auf einen schmalen Bereich 18. Dieser Bereich 18, welcher den Außenmantel 12 des Schwingspulenträgers 10 nicht abdeckt, ist mit den die Spule 14 bildenden Spulendrähten 13 bewickelt. Die Halterung 17 kann mit dem Schwingspulenträger 10 schon während des Wickelns des Spulendrahtes 13 verbunden sein. In diesem Fall kann der schmale Bereich 18 zur Begrenzung der Wickelbreite B der Spule 14 auf dem Außenmantel 12 des Schwingspulenträgers 10 genutzt werden. Auch kann während des Wickelns des Spulendrahtes 13 um den Außenmantel 12 ein Wickeldorn (in Figur 2 nicht dargestellt) den Innenquerschnitt des Schwingspulenträgers 10 ausfüllen.

Ist der Schwingspulenträger 10 mit dem Spulendraht 13 bewickelt, wird zunächst der Wickeldorn (sofern er vorhanden ist) entfernt und durch eine - ebenfalls im Innenquerschnitt des Schwingspulenträgers 10 ausfüllende - Elektrode 19 der Ultraschallschweißanordnung ersetzt und in Pfeilrichtung P1 bis zu der Position vorgeschoben, die durch die gestrichelte Linie angedeutet ist. Es ist offensichtlich, daß auf die Verwendung eines eigenständigen Wickeldorns dann verzichtet werden kann, wenn die Elektrode 19 schon während des Wickelns des Spulendrahtes 13 in dem Innenquerschnitt des Schwingspulenträgers 10 eingeschoben ist. In diesem Fall übernimmt die Elektrode 19 die Funktion des Wickeldorns.

Die in Figur 2 mit dem Bezugszeichen 19 versehene Elektrode bildet die sogenannte Sonotrode der Ultraschallschweißanordnung.

Desweiteren wird eine entlang der Pfeilrichtung P2 bewegliche Gegenelektrode 20 der Ultraschallschweißanordnung auf die gewickelte Spule 14 abgesenkt. Die mit der Spule 14 in Berührung stehenden Bereiche der vorliegend aus zwei halbrohrförmigen Segmenten gebildeten Gegenelektrode 20 üben dabei einen leichten Druck auf die gewickelte Spule 14 aus.

Sodann werden die Isolierschichten 15, 16 (Figur 1) von Schwingspulenträger 10 und Schwingspulendraht 13 mittels der aus der Elektrode 19 und der Gegenelektrode 20 gebildeten Ultraschallschweißanordnung miteinander ultraschallverschweißt.

Abweichend zu der in Figur 2 gezeigten Ultraschallschweißanordnung kann auch eine solche verwendet werden, bei der die Gegenelektrode 20 nicht vollständig an der Oberfläche der Spule 14 anliegt und sich die drehbare Sonotrode 19 mit samt dem Schwingspulenträger 10 und der Spule 14 zur Verschweißung der Spulendrähte 13 miteinander bzw. mit dem Schwingspulenträger 10 an der Gegenelektrode 20 vorbei bewegt.

Ist der Ultraschallschweißprozeß auf einer Anordnung gemäß Figur 2 abgeschlossen, kann beispielsweise das Vorderteil 17.1 der Halterung 17 in Pfeilrichtung P3 abgenommen und die mit dem Schwingspulenträger 10 verbundene Spule 14 in Pfeilrichtung P3 der Anordnung entnommen werden, nachdem die Segmente der Gegenelektrode 20 in Pfeilrichtung P2 von der Spule 14 abgehoben wurden.

Wenngleich sich das in Zusammenhang mit Figur 2 gezeigte Verfahren auf die Ausbildung einer Spule 14 gemäß Figur 1 bezieht, läßt sich dieses Verfahren auch zur Ausbildung einer Träger-Spulen-Kombination anwenden, bei der der Schwingspulenträger 10 selbst keine eigenständige Isolierschicht 16 aufweist. Um in diesem Fall eine gute Haftung der Isolierung 15 des Spulendrahtes 13 auf dem Außenmantel 12 des Schwingspulenträgers zu erzielen, sollte der Bereich des Außenmantels 12, welcher mit der Spule 14 belegt wird, aufgeraut sein. Weist der Schwingspulenträger 10 selbst keine zusätzliche Beschichtung auf, d.h. wird der isolierte Spulendraht 13 direkt um den Außenmantel 12 des Schwingspulenträgers 10 gewunden, sollte die Dicke d der Isolierschicht 15 mindestens 20 µm betragen.

In Figur 3 ist eine Anordnung zum Ausbilden von sogenannten schwingspulenträgerfreien Spulen 14.1 gezeigt. Unter derartigen Spulen 14.1 werden solche verstanden, bei denen die die Spule 14.1 bildenden Spulendrähte 13 ohne die Anwesenheit eines Schwingspulenträgers 10 miteinander verbunden und als solche mit der Lautsprechermembran (nicht dargestellt) verbunden werden.

Die Ausbildung derartiger Spulen 14.1 macht immer einen Wickeldorn erforderlich, um dessen Außenmantel die Schwingspulendrähte 13 gewickelt werden. Vorliegend wird die Funktion des Wickeldorns von der Elektrode 19 der Ultraschallschweißanordnung gebildet. Um die Wickelbreite B der trägerlosen Spule 14.1 während des Wickelns zu begrenzen bzw. um eine Ausweitung der Wickelbreite B der gewünschten Spule 14.1 unter dem Druck der auf sie abgesenkten Segmente der Gegenelektrode 20 vorzubeugen, kann die Elektrode 19 von einer Halterung 17 umgeben sein. Letzteres ist durch die gestrichelte Umrandung angedeutet.

Die Verbindung einer trägerlosen Spule 14.1 auf der Anordnung gemäß Figur 3 erfolgt dergestalt, daß die in Zusammenhang mit Figur 1 erörterten Schwingspulendrähte 13 um den Außenmantel 21 der Elektrode 19 gewickelt werden. Der Bereich der Elektrode 19, welcher mit der Spule 14.1 belegt wird, sollte sehr glattwandig ausgebildet und/oder mit einem Trennmittel beschichtet sein, um eine Verbindung der Isolierung 15 mit dem Außenmantel 21 der Elektrode 19 während des Schweißprozesses zu verhindern. Sind sodann die Segmente der Gegenelektrode 20 auf die gewickelte Spule 14.1 abgesenkt und die einzelnen Spulendrähte 13 an ihren miteinander in Berührung stehenden Isolierungen 15 unter Wirkung der Ultraschallschweißtechnik verbunden, kann die trägerlose Spule 14.1 in Pfeilrichtung P3 von der Elektrode 19 abgezogen werden, nachdem zuvor die Segmente der Gegenelektrode 20 von der Spule 14.1 abgehoben wurden und das Vorderteil 17.1 der Halterung 17 entfernt wurde. Auch im Ausführungsbeispiel gemäß Figur 3 bildet die Elektrode 19 die Sonotrode der Ultraschallschweißanordnung.

## Patentansprüche

1. Schwingspule für Lautsprecher,
mit einem metallischen Draht (13), der von einer Isolierschicht (15) umgeben ist und dessen die Spule (14) bildenden Windungen miteinander verbunden sind,
dadurch gekennzeichnet,
daß die Isolierschicht (15) aus einem hochtemperaturfesten Polymer-Material gebildet ist, und
daß die die Spule (14) bildenden Windungen an ihren miteinander in Berührung stehenden Bereichen der Isolierschicht (15) durch Ultraschallschweißung der Isolierschichten (15) verbunden sind.

2. Schwingspule nach Anspruch 1,
dadurch gekennzeichnet,
daß die Spule (14) um einen rohrförmigen Schwingspulenträger (10) gewickelt ist, und
daß die Isolierschichten (15) der Spulendrähte (13) nach dem Ultraschallschweißen gleichzeitig auch die Spulendrähte (13) mit dem Schwingspulenträger (10) verbinden.

3. Schwingspule nach Anspruch 2,
dadurch gekennzeichnet,
daß der Schwingspulenträger (10) zumindest in dem Bereich, um welchen die Spule (14) gewickelt ist, mit einer Isolierschicht (16) aus einem hochtemperaturfesten Polymer-Material versehen ist.

4. Schwingspule nach Anspruch 1 oder Anspruch 3,
dadurch gekennzeichnet,
daß die Isolierschicht (15; 16) von Schwingspulendraht (13) und/oder Schwingspulenträger (10) aus einem Amid-Imid-Polymer-Material gebildet ist.

5. Verfahren zur Herstellung von Schwingspulen
gekennzeichnet durch folgende - in der zeitlichen Reihenfolge angegebene - Schritte:
1. Schritt: Beschichten des metallischen Spulendrahtes (13) mit einer Isolierschicht (15) aus einem hochtemperaturfesten Polymer-Material;
2. Schritt: Wickeln des beschichteten Spulendrahtes (13) um einen Wickeldorn zur Herstellung einer Spule (14);
3. Schritt: Plazieren von Sonotrode (19) und Gegenelektrode (20) einer Ultraschallschweißanordnung in dem Bereich des Wickeldorns, in dem die Spule (14) gewickelt worden ist, wobei die Spule (14) zwischen den Elektroden (19, 20) angeordnet ist;
4. Schritt: Ultraschallverschweißen der Isolierschichten (15) des Spulendrahtes (13) miteinander; und
5. Schritt: Abziehen der miteinander verschweißten Spulendrähte (13) vom Wickeldorn.

6. Verfahren nach Anspruch 5,
dadurch gekennzeichnet,
daß der Wickeldorn von der Sonotrode (19) oder der Gegenelektrode (20) der Ultraschallschweißanordnung gebildet wird.

7. Verfahren nach Anspruch 5 oder Anspruch 6,
dadurch gekennzeichnet,
daß auf den Wickeldorn vor dem zweiten Schritt ein Schwingspulenträger (10) aufgeschoben wird,
daß die Isolierschichten (15) der Spulendrähte (13) miteinander und mit dem Schwingspulenträger (10) durch die Ultraschallverschweißung gemäß Schritt vier verbunden werden, und
daß der Schwingspulenträger (10) im mit der Spule (14) verbundenen Zustand vom Wickeldorn abgezogen wird.

8. Verfahren nach Anspruch 7,
dadurch gekennzeichnet,
daß der Schwingspulenträger (10) zumindest in dem Bereich, welcher mit dem Spulendraht (13) bewickelt wird, vor dem Bewickeln mit einem hochtemperaturfesten Polymer-Material beschichtet wird.

## Claims

1. A voice coil for loudspeakers,
having a metallic wire (13), which is surrounded by an insulating later (15) and whose windings forming the coil (14) are connected to one another,
**characterised in that** the insulating layer (15) is formed from a high-temperature resistant polymer material,
**and in that** the windings forming the coil (14) are connected by ultrasonic welding of the insulating layers (15) at their regions of the insulating layer (15) touching one another.

2. A voice coil according to Claim 1,
**characterised in that** the coil (14) is wound around a tubular voice coil support (10)
**and in that** the insulating layers (15) of the coil wires (13) after ultrasonic welding simultaneously also connect the coil wires (13) with the voice coil support (10).

3. A voice coil according to Claim 2,
**characterised in that** the voice coil support (10) is provided with an insulating layer (16) made from a high-temperature resistant polymer material at least in the region around which the coil (14) is wound.

4. A voice coil according to Claim 1 or Claim 3,
**characterised in that** the insulating layer (15; 16) is formed by voice coil wire (13) and/or voice coil support (10) of an amide-imide polymer material.

5. A process for the manufacture of voice coils,
**characterised by** the following steps - given in chronological order:
1st step: coating the metallic coil wire (13) with an insulating layer (15) made of a high temperature resistant polymer material;
2nd step: winding the coated coil wire (13) around a winding spindle to produce a coil (14);
3rd step: placing sonotrode (19) and counter-electrode (20) of an ultrasonic welding arrangement in the region of the winding spindle in which the coil (14) has been wound, whereby the coil (14) is disposed between the electrodes (19, 20);
4th step: ultrasonic welding of the insulating layers (15) of the coil wire (13) to one another; and
5th step: pulling the coil wires (13) welded together from the winding spindle.

6. A process according to Claim 5,
**characterised in that** the winding spindle is formed by the sonotrode (19) or the counter-electrode (20) of the ultrasonic welding arrangement.

7. A process according to Claim 5 or Claim 6,
**characterised in that** a voice coil support (10) is pushed onto the winding spindle before the second step,
**in that** the insulating layer (15) of the coil wires (13) are connected to one another and to the voice coil support (10) by the ultrasonic welding according to step four,
**and in that** the voice coil support (10) is pulled from the winding spindle in the state connected with the coil (14).

8. A process according to Claim 7,
**characterised in that** before winding the voice coil support (10) is coated with a high-temperature resistant polymer material at least in the region which is wound with the coil wire (13).

## Revendications

1. Bobine oscillatrice pour haut-parleurs, avec un fil métallique (13), entouré par une couche isolante (15) et dont les enroulements constituant la bobine (14) sont reliés ensemble,
caractérisé en ce que
- la couche isolante (15) est constituée d'un matériau polymère, résistant aux hautes températures et,
- les enroulements constituant la bobine (14) sont reliés à leurs zones, mises en contact ensemble, de la couche isolante (15) par soudage aux ultrasons des couches isolantes (15).

2. Bobine oscillatrice selon la revendication 1,
caractérisée en ce que
- la bobine (14) est enroulée autour d'un support de bobine oscillatrice (10) à forme tubulaire, et
- les couches isolantes (15) des fils de bobine (13) après le soudage aux ultrasons relient simultanément également les fils de bobine (13) au support de bobine oscillatrice (10) .

3. Bobine oscillatrice selon la revendication 2,
caractérisée en ce que
le support de bobine oscillatrice (10) est doté, au moins dans la zone autour de laquelle la bobine (14) est enroulée, d'une couche isolante (16) constituée d'un matériau polymère résistant aux hautes températures.

4. Bobine oscillatrice selon la revendication 1 ou 3,
caractérisée en ce que
la couche isolante (15, 16) du fil de bobine oscillatrice (13) et/ou du support de bobine oscillatrice (10) est constituée d'un matériau polymère imide-amide.

5. Procédé de fabrication de bobines oscillatrices, caractérisé par
les étapes ci-après - indiquées dans l'ordre chronologique :
étape 1 : revêtement du fil de bobine métallique (13) avec une couche isolante (15) constituée d'un matériau polymère résistant aux hautes températures ;
étape 2 : enroulement du fil de bobine (13) revêtu, autour d'un mandrin d'enroulement, pour constituer une bobine (14) ;
étape 3 : placement d'une sonotrode (19) et d'une contre-électrode (20) d'un dispositif de soudage par ultrasons dans la zone du mandrin d'enroulement, dans laquelle la bobine (14) est enroulée, la bobine (14) étant disposée entre les électrodes (19, 20) ;
étape 4 : soudage aux ultrasons ensemble des couches isolantes (15) du fil de bobine (13) ; et
étape 5 : extraction des fils de bobine (13) soudées ensemble.

6. Procédé selon la revendication 5,
caractérisé en ce que
le mandrin d'enroulement est constitué par la sonotrode (19) ou la contre-électrode (20) du dispositif de soudage aux ultrasons.

7. Procédé selon la revendication 5 ou la revendication 6, caractérisé en ce que
- sur le mandrin d'enroulement est enfilé, avant la deuxième étape, un support de bobine oscillatrice (10),
- les couches isolantes (15) des fils de bobine (13) sont reliées ensemble et au support de bobine oscillatrice (10) par le soudage aux ultrasons selon l'étape (4), et
- le support de bobine oscillatrice (10) est extrait du mandrin d'enroulement à l'état relié à la bobine (14).

8. Procédé selon la revendication 7,
caractérisé en ce que
le support de bobine oscillatrice (10) est revêtu, au moins dans la zone qui est enroulée avec le fil de bobine (13), avant revêtement, avec un matériau polymère résistant aux hautes températures.
